# EUROPÄISCHE PATENTSCHRIFT

(11) **EP 0 293 706 B1**
(45) Veröffentlichungstag und Bekanntmachung des Hinweises auf die Patenterteilung: **04.09.1991**
(21) Anmeldenummer: 88108204.4
(22) Anmeldetag: 21.05.1988
(51) Int. Cl.: B25B 21/00, B25B 23/151

(54) **Schrauber**
Screwing tool
Outil de vissage

(30) Priorität: 05.06.1987 DE 3718804
(43) Veröffentlichungstag der Anmeldung: 07.12.1988
(73) Patentinhaber: Deutsche Gardner-Denver GmbH & Co, 73463 Westhausen (DE)
(72) Erfinder: Anders, Heinz-Gerhard, Dipl.-Ing., D-7080 Aalen (DE); Alender, Wolfgang, D-7080 Aalen (DE); Heim, Franz, D-7083 Abtsgmünd (DE); Mattheiss, Eugen, D-7089 Lauchheim (DE); Roemischer, Hans, Dipl.-Ing.(FH), D-7089 Lauchheim (DE)
(74) Vertreter: Jackisch, Walter

(56) Entgegenhaltungen:
- EP-A- 0 088 836
- AU-B- 495 107
- DE-A- 2 651 905
- DE-A- 3 332 036
- US-A- 4 153 990

## Beschreibung

Die Erfindung betrifft einen Schrauber nach dem Oberbegriff des Anspruches 1.

Ein schrauberähnliches Werkzeug, welches als Handwerkzeug ausgebildet ist, ist aus der US-A-4153990 bekannt. Das Gehäuse dieses Werkzeugs bildet dabei gleichzeitig dessen Griff. Im Gehäuse sind axial hintereinander ein Elektromotor, ein Getriebe sowie eine elektrische Schalteinrichtung zum Ein- und Ausschalten des Elektromotors angeordnet. Das Getreibe treibt eine Abtriebswelle an.

Die Gesamtgestaltung des Gehäuses ist so getroffen, daß zur Zugänglichkeit der einzelnen Baugruppen das Gehäuse axial geteilt ausgeführt werden muß, was einen entsprechenden Aufwand bei der Montage des Gehäuses bedingt. Nachteilig ist ferner, daß das meist mit Fett geschmierte Getriebe 10b in erheblichem Maße zu einer Verschmutzung der elektrischen Steuerung führt, die im selben Aufnahmeraum angeordnet sind. Ferner ist nachteilig, daß bei derartigen handgeführten Arbeitsgeräten eine Gehäuseinnenkühlung zur Abfuhr der Wärme des Elektromotors vorgesehen werden muß, weshalb am Gehäuse Lufteintritts- und Luftaustrittsschlitze vorzusehen sind. Dabei treten mit der angesaugten Kühlluft auch Schmutzpartikel in das Gehäuse ein, was zu Störungen führen kann. Die austretende Kühlluft ist mitunter für die Bedienungsperson störend und beeinträchtigt die Handhabbarkeit des Arbeitsgerätes.

Aus der AU-B-495 107 ist eine Antriebseinheit bekannt, welche aus einem Elektromotor besteht. Dieser Elektromotor ist aus einem äußeren Motormantel gebildet, welcher als Strangprofilteil ausgebildet ist und auf seinem Außenumfang in Längsrichtung verlaufende Kühlrippen aufweist. In diesem Strangpreßprofil ist eine Aufnahme für die Spule des Elektromotors vorgesehen. Dieser so ausgebildete Motor wird in ein mehrteiliges Gehäuse (Fig. 8) eingesetzt, wobei zur Wärmeabfuhr wiederum ein Kühlluftstrom durch das Gehäuse zu führen ist, welcher über die Kühlrippen streicht. Auch bei einer derartigen Ausführungsform tritt mit der einströmenden Kühlluft Schmutz ein und der austretende Kühlluftstrom kann zur Behinderung der Bedienungsperson führen.

Der Erfindung liegt die Aufgabe zugrunde, einen Schrauber nach dem Oberbegriff des Anspruchs 1 derart weiterzubilden, daß dessen Baugruppen zur Wartung und Reparatur leicht zugänglich und vor Verschmutzung geschützt liegen und die notwendige Kühlung der Baugruppen nicht zu einer Beeinträchtigung der Handhabbarkeit im Einsatz als Handwerkzeug führt.

Die Aufgabe wird erfindungsgemäß nach den kennzeichnenden Merkmalen des Anspruchs 1 gelöst.

Das Gehäuse weist zwei durch eine Zwischenwand getrennte Aufnahmeräume auf, die achsparallel zueinander liegen. Im einen Aufnahmeraum ist dabei der Elektromotor und das Getriebe und in dem anderen Aufnahmeraum die elektrische Steuerung angeordnet, so daß auch bei einem mit Fett geschmierten Getriebe die elektrische Steuerung vor Verschmutzung sicher geschützt ist. Zur Verbindung der elektrischen Steuerung mit dem Elektromotor sind die beiden Aufnahmeräume über eine Öffnung miteinander verbunden.

Dieses Gehäuse des Schraubers ist als Strangpreßprofilteil ausgebildet, wobei die die Aufnahmeräume voneinander trennende Zwischenwand ebenso einstückig mit dem Gehäuse ausgeführt ist, wie auf der Außenseite des Gehäuses des Schraubers angeordnete Kühlrippen. Die einteilig mit dem Schraubergehäuse ausgebildeten Kühlrippen dienen der unmittelbaren Wärmeabfuhr der im Schraubergehäuse angeordneten Baugruppen (elektrische Steuerung und Elektromotor), ohne daß durch das Gehäuse des Schraubers ein Kühlluftstrom geführt werden muß. Daher ist eine Kapselung der einzelnen Baugruppen in den jeweiligen Aufnahmeräumen möglich, wodurch deren Verschmutzung durch eintretende Schmutzpartikel weitgehend vollständig vermieden ist. Dies führt zu einer deutlich höheren Funktionssicherheit des erfindungsgemäßen Schraubers.

Darüber hinaus ist die Anordnung der Baugruppen in nebeneinanderliegenden Aufnahmeräumen von besonderem Vorteil für die Wartung und Reparatur der einzelnen Baugruppen. Auch nach der Montage bleibt der Elektromotor wie das Getriebe jeweils über eine Stirnseite des Aufnahmeraums zugänglich, so daß zum Beispiel Reinigungs- und Wartungsarbeiten ohne Demontage der Baugruppen möglich sind. Die elektrische Steuerung ist neben dem Elektromotor und dem Getriebe in einem getrennten Aufnahmeraum angeordnet und in diesem von beiden Stirnseiten des Gehäuses her frei zugänglich. Bei Reparaturarbeiten an der elektrischen Steuerung ist daher weder eine Montage des Elektromotors noch eine Demontage des Getriebes notwendig.

Die weiteren Ansprüche 2 bis 17 geben vorteilhafte Weiterbildungen des Gegenstandes nach Anspruch 1 an. Die in diesen Ansprüchen angegebenen Merkmale dienen der einfachen Montage und Demontage der im Gehäuse angeordneten Baugruppen.

Die Erfindung wird anhand einiger in den Zeichnungen dargestellter Ausführungsbeispiele näher erläutert. Es zeigen
- Fig. 1: in Seitenansicht einen erfindungsgemäßen Schrauber,
- Fig. 2: den Schrauber gemäß Fig. 1 in einer Ansicht in Richtung des Pfeiles II in Fig. 1,
- Fig. 3: eine zweite Ausführungsform eines erfindungsgemäßen Schraubers,
- Fig. 4: einen Axialschnitt durch ein Gehäuse des erfindungsgemäßen Schraubers in vergrößerter Darstellung, in das ein Motor und eine Getriebeeinheit eingesetzt sind,
- Fig. 5: in vergrößerter Darstellung den in Fig. 4 mit einem strichpunktierten Kreis angegebenen Bereich des Schraubergehäuses,
- Fig. 6: einen Querschnitt des Gehäuses gemäß Fig. 4,
- Fig. 7: in einem Blockschaltbild eine Steuerelektronik des erfindungsgemäßen Schraubers,
- Fig. 8: einen Ausschnitt aus der Steuerelektronik gemäß Fig. 7.

Der Schrauber gemäß den Fig. 1 bis 8 ist ein Elektroschrauber mit einem Gehäuse 1, in dem eine Steuerelektronik 2 (Fig. 4), ein Motor 3 und eine Getriebeeinheit 4 untergebracht sind. An der einen Stirnseite des Gehäuses 1 befindet sich ein Meßwertaufnehmer 5, mit dem das aufgebrachte Drehmoment und der Drehwinkel in bekannter Weise ermittelt werden können. Im Bereich unterhalb des Meßwertaufnehmers 5 ragt aus dem Gehäuse 1 eine Abtriebswelle 6, auf der eine Schraubwerkzeugaufnahme 7 sitzt. Die Abtriebswelle 6 verläuft in Achsrichtung des Gehäuses.

An der gegenüberliegenden Stirnseite sind Steckbuchsen 8 und 9 zum Anschluß eines Meßkoffers und eines Leistungsteiles vorgesehen. Außerdem befinden sich an dieser Gehäuserückseite noch zwei Einsteller 10, 11 (Fig. 2), mit denen zwei im Gehäuse 1 untergebrachte Potentiometer 12 (Fig. 4) zur Einstellung zweier Drehmomente eingestellt werden können. In Fig. 4 ist nur das eine von den beiden Potentiometern dargestellt.

Bei der Ausführungsform gemäß Fig. 3 ist die Antriebswelle 6a rechtwinklig zur Längsachse des Gehäuses 1 angeordnet. Außerdem ist an der gegenüberliegenden Gehäusestirnseite ein Griff 13 mit einem Ein-Aus-Schalter 14 angeschlossen, mit dem der Schrauber von Hand geschaltet werden kann. Das Gehäuse 1 ist bei dieser Ausführungsform jedoch gleich ausgebildet wie beim Schrauber gemäß den Fig. 1 und 2.

Das Gehäuse 1 ist außenseitig mit Kühlrippen 15 versehen, die sich über die ganze Länge des Gehäuses erstrecken. Wie Fig. 6 zeigt, sind die Kühlrippen 15 auf den einander gegenüberliegenden Längsseiten sowie an der Unterseite vorgesehen. Das Gehäuse besteht aus Metall und ist durch einen Strangpreßprofilteil gebildet, der sich besonders einfach herstellen läßt. Die Gehäuse 1 lassen sich durch Abtrennen vom Strangpreßprofilteil einfach herstellen. Die zur Kühlung des Gehäuses 1 vorgesehenen Kühlripppen 15 sind einstückig mit dem Gehäuse ausgebildet und, da es stranggepreßt wird, bereits nach dem Strangpreßvorgang vorhanden, so daß die Kühlrippen 15 nicht erst nachträglich angebracht oder aus dem Gehäuse herausgearbeitet werden müssen. Die Kühlrippen 15 sorgen im Einsatz des Schraubers für eine ausreichende Kühlung, so daß auch bei einem Dauerbetrieb des Schraubers die durch den Elektromotor 3 erzeugte Wärme nicht zu einer übermäßigen Erhitzung des Gehäuses 1 führt. Das Gehäuse 1 des Schraubers bildet also selbst einen Kühlkörper, so daß keine gesonderte Kühlung des Gehäuses erforderlich ist.

Wie die Fig. 4 und 6 zeigen, hat das Gehäuse 1 zwei Aufnahmeräume 16 und 17, die durch eine Zwischenwand 18 voneinander getrennt sind. Sie ist einstückig mit dem Gehäuse ausgebildet. Der Aufnahmeraum 16 hat rechteckigen Umriß, während der Aufnahmeraum 17 kreisförmigen Umriß hat (Fig. 6). Im Aufnahmeraum 16 ist die Steuerelektronik 2 untergebracht, während im Aufnahmeraum 17 der Elektromotor 3 und die Getriebeeinheit 4 liegen. Der Aufnahmeraum 16 ist an einer Stirnseite durch einen Anschluß 19 für den Meßwertaufnehmer 5 geschlossen. Die Zwischenwand 18 hat den Vorteil, daß der Elektromotor 3 und die Getriebeeinheit 4 über ihren gesamten Umfang abgestützt und gelagert sind und daß die Steuerelektronik 2 vom Elektromotor und der Getriebeeinheit vollkommen getrennt ist. Die Getriebeeinheit wird üblicherweise mit Fett geschmiert, so daß die Gefahr bestünde, wenn keine Zwischenwand vorhanden wäre, daß Fett zu den Elektronikteilen der Steuerelektronik gelangt und zum Ausfall der Steuerelektronik führen könnte. Da die Zwischenwand 18 einstückig mit dem Gehäuse 1 ausgebildet ist, entsteht sie bereits beim Strangpressen, so daß keine zusätzlichen Montagearbeiten notwendig sind, um die Zwischenwand vorzusehen.

Damit die entsprechenden elektrischen Zuleitungen 20 (Fig. 5) vom Elektromotor 3 zur Steuerelektronik 2 geführt werden können, reicht die Zwischenwand 18 nicht über die ganze Länge des Gehäuses 1. Wie sich aus den Fig. 4 und 6 ergibt, endet die Zwischenwand 18 mit Abstand von einem Abschlußdeckel 21, mit dem die Aufnahmeräume 16 und 17 an dem der Antriebswelle gegenüberliegenden Ende geschlossen werden können. Der Abschlußdeckel 21 wird an die entsprechende Stirnseite des Gehäuses 1 angeschraubt. Zwischen dem Abschlußdeckel 21 und der Zwischenwand 18 wird eine Durchführöffnung 22 für die elektrischen Zuleitungen 20 gebildet.

Das Gehäuse 1 ist so ausgebildet, daß die im Gehäuse unterzubringenden Teile einfach montiert werden können. Sie lassen sich von den Enden des Gehäuses aus in die entsprechenden Aufnahmeräume 16 und 17 einschieben. Der Elektromotor 3, der ein zylindrisches Gehäuse hat, wird vor dem Befestigen des Abschlußdeckels 21 von diesem Gehäuseende aus in den Aufnahmeraum 17 geschoben. Die Wandung des Aufnahmeraumes 17 ist mit einer radial nach innen ragenden vorzugsweise umlaufenden Anschlagschulter 23 versehen (Fig. 4), die beim Einschieben des Elektromotors 3 als Anschlag dient.

In den Aufnahmeraum 16 werden die entsprechenden Platinen 24 der Steuerelektronik 2 geschoben. Die Platine 24 ist so ausgebildet, daß sie in montierter Lage im Aufnahmeraum 16 in Längsrichtung lagegesichert ist. Nach dem Einsetzen der Steuerelektronik 2, des Motors 3 und der Distanzhülse 26 wird der Abschlußdeckel 21 auf das Gehäuseende aufgesetzt und angeschraubt. Der Motor 3 wird unter Zwischenlage von wenigstens einer Feder, im Ausführungsbeispiel von mehreren Tellerfedern 25,über an einer Distanzhülse 26 befindliche Rippen 40 mit dem Abschlußdeckel 21 im Aufnahmeraum 17 axial gesichert. Die Tellerfedern 25, die sich am Motor 3 und an einer Distanzhülse 26 Abschlußdeckel 21 abstützen, drücken den Motor 3, solange die Getriebeeinheit noch nicht montiert ist, gegen die Anschlagschulter 23.

Die Tellerfedern 25 umgeben die Distanzhülse 26, die vorzugsweise aus elektrisch isolierendem Kunststoff besteht. Sie liegt über ihren Boden 27 an der Innenseite des Abschlußdeckels 21 an und endet mit axialem Abstand vom Motor 3 (Fig. 5). Durch den Boden 27 der Distanzhülse 26 und durch den Abschlußdeckel 21 ragt die Steckbuchse 9 für den Leistungsteil. Da die elektrischen Zuleitungen 20 auch zur Steckbuchse 9 geführt sind, ist die Distanzhülse 26 mit einer entsprechenden Durchführöffnung 28 für die Zuleitungen versehen. Die Distanzhülse 26 ist mit über ihren Umfang verteilt vorgesehenen Widerhaken 29 versehen, die über die vom Boden 27 abgewandte Seite der Distanzhülse ragen und verhindern, daß bei der Demontage die Tellerfedern 25 von der Distanzhülse abfallen. In der in Fig. 5 dargestellten Einbaulage ragen die Widerhaken 29 in stirnseitige Vertiefungen 30 des Gehäuses des Motors 3.

Die Steckbuchse 9 hat einen Flansch 31, der zwischen dem Boden 27 der Distanzhülse 26 und dem Abschlußdeckel 21 gehalten ist.

An der Distanzhülse 26 ist auch die Steckbuchse 8 für den Anschluß eines Meßkoffers befestigt. Sie hat ebenfalls einen Ringbund 32, der zwischen dem Abschlußdeckel 21 und einem Flansch 33 gehalten ist, der am Boden 27 der Distanzhülse 26 befestigt ist. Die Steckbuchse 8 selbst ist außerhalb der Distanzhülse 26 angeordnet und liegt an ihr an. Die Steckbuchse 8 liegt außerdem unterhalb der Öffnung 34 des Abschlußdeckels 21.

Von der gegenüberliegenden Stirnseite 35 des Gehäuses 1 wird nach der Montage des Motors 3 und des Abschlußdeckels 21 die Getriebeeinheit 4 in den Aufnahmeraum 17 geschoben. Die Getriebeeinheit 4 hat ein zylindrisches Gehäuse, das an seiner dem Motor zugewandten Seite axial vorstehende Formschlußteile 36 (Fig. 4) aufweist, die in entsprechende Gegenformschlußteile 37 an der Außenseite des Gehäuses des Motors 3 eingreifen. Das Gehäuse der Getriebeeinheit 4 hat vorzugsweise zwei diametral einander gegenüberliegende Formschlußteile 36, die lappenförmig ausgebildet sind und sich in Richtung auf ihr freies Ende verjüngen. Beim Einschieben der Getriebeeinheit 4 gelangen dadurch die Formschlußteile 36 ohne Schwierigkeiten in die als Vertiefungen bzw. Ausnehmungen ausgebildeten Gegenformschlußteile 37 des Motors 3. Die Formschlußteile 36 gewährleisten eine exakte Ausrichtung zwischen dem Motor 3 und der Getriebeeinheit 4 beim Einschieben. Gleichzeitig wird auch die Antriebsverbindung zwischen einer (nicht dargestellten) Ritzelwelle des Motors 3 und einem (nicht dargestellten) Mitnehmer der Getriebeeinheit 4 erreicht. Das Gehäuse der Getriebeeinheit 4 liegt ebenso wie das Gehäuse des Motors 3 über seinem gesamten Umfang an der Innenwandung des Aufnahmeraumes 17 an, so daß beide Bauteile einwandfrei lagegesichert sind. Die Getriebeeinheit 4 wird dann im Aufnahmeraum 17 durch den Abtriebsteil 38 (Fig. 1), 39 (Fig. 3) mit der jeweiligen Abtriebswelle 6, 6a im Aufnahmeraum 17 gehalten. Die Abtriebsteile 38 bzw. 39 sind so ausgebildet, daß die Getriebeeinheit 4 beim Ansetzen der Abtriebsteile gegen den Motor 3 im Aufnahmeraum 17 verschoben wird. Dadurch wird der Motor 3 gegen die Kraft der Tellerfedern 25 im Aufnahmeraum 17 verschoben, so daß er Abstand von der Anschlagsschulter 23 hat (Fig. 4). Die Tellerfedern 25 stehen dadurch unter Vorspannung und sorgen dafür, daß die Ritzelwelle des Motors und der Mitnehmer der Getriebeeinheit 4 fest miteinander in Eingriff sind.

Der Motor 3 ist in der Einbaulage gemäß Fig. 4 nicht formschlüssig mit dem Gehäuse 1 verbunden, sondern lediglich mit der Getriebeeinheit 4 gekuppelt. Über die Formschlußverbindung 36, 37 zwischen Motor 3 und Getriebeeinheit 4 wird das während des Schraubens auftretende Reaktionsdrehmoment über die Getriebeeinheit 4 in das Abtriebsteil 38, 39 geleitet, das diese Reaktionsdrehmomente über eine Steckverzahnung (nicht dargestellt) aufnimmt. Da der Motor 3 nicht mit dem Gehäuse 1 verbunden ist, muß es die Reaktionskräfte nicht aufnehmen, so daß insbesondere der Schrauber gemäß Fig. 3, der vom Benutzer in der Hand gehalten wird, einfach gehandhabt werden kann.

Die Distanzhülse 26 ist über ihren Umfang verteilt mit Rippen 40 (Fig. 5) versehen, die sich vom Boden 27 aus nach vorn erstrecken, jedoch kürzer als die Distanzhülse sind. An den Rippen 40 sind die Tellerfedern 25 abgestützt. Die Rippen 40 liegen an der Wandung des Aufnahmeraumes 17 an. Dadurch wird die Distanzhülse 26 in der Einbaulage auch einwandfrei gehalten und gegenüber dem Motor 3 ausgerichtet.

Wie Fig. 6 zeigt, ist das Gehäuse 1 im Bereich des die Steuerelektronik 2 aufnehmenden Aufnahmeraumes 16 schmaler als in dem den Aufnahmeraum 17 aufweisenden Bereich. Das Gehäuse 1 nimmt dadurch trotz der beiden Aufnahmeräume 16, 17 nur verhältnismäßig wenig Raum in Anspruch und kann platzsparend am jeweiligen Einsatzort eingebaut werden. Bei Mehrfachschraubern werden beispielsweise acht Schrauber kreisförmig angeordnet. Infolge der verjüngten Ausbildung des Gehäuses 1 können die Schrauber, obwohl sie die beiden Aufnahmeräume 16 und 17 aufweisen und damit größer sind als die Gehäuse von bekannten Schraubern, genauso eng kreisförmig gesetzt werden wie diese bekannten, jedoch kleineren Gehäuse.

Das Gehäuse 1 ist auf seiner einen Außenseite 41 (Fig. 6) mit kleinen (nicht dargestellten) Erhöhungen versehen, zwischen die ein Typenschild eingelegt werden kann, das an diesen Erhöhungen anliegt und dadurch vor unbeabsichtigtem Lösen gesichert ist. Das Typenschild wird in bekannter Weise am Gehäuse 1 befestigt.

Der Abschlußdeckel 21 bildet eine Steckerplatte, in der die Steckbuchsen 8 und 9 gelagert sind. Da die Steckbuchsen 8 und 9 jeweils über ihren Flansch 31 und 33 zwischen dem Abschlußdeckel und dem Boden 27 der Distanzhülse 26 eingeklemmt werden, können die Steckbuchsen lose im Abschlußdeckel angeordnet sein. Erst beim Anschrauben des Abschlußdeckels werden dann die Steckbuchsen in ihrer jeweiligen Lage befestigt. Zur Positionierung der Steckbuchsen 8 und 9 ist die Distanzhülse 26 mit Haltenocken 42 und 45 versehen, die in entsprechende Ausnehmungen 44 und 45 im Flansch 31 und 33 der Steckbuchsen eingreifen.

Der Abschlußdeckel 21 kann gegen den Griff 13 (Fig. 3) ausgewechselt werden. Die Steckbuchsen 8 und 9, die lose im Abschlußdeckel angeordnet sind, verbleiben beim Abnehmen des Abschlußdeckels zunächst im Gehäuse 1 und werden dann durch den Griff 13 wieder im Gehäuse zentriert und gehalten. Der Griff 13 hat eine Anschlußplatte 46 (Fig. 3), die in gleicher Weise wie der Abschlußdeckel 21 an die Stirnseite des Gehäuses 1 angeschraubt wird. Die Zuleitung zu den Steckbuchsen 8 und 9 verläuft im Griff 13, an dessen Ende dann die entsprechenden Zuleitungen angeschlossen werden können. Mit dem Griff 13 kann der Schrauber durch wenige Handgriffe in einen Handschrauber umgewandelt werden.

Der Motor 3 ist in der Regel ein Gleichstrommotor, dessen Kohlebürsten einen Abrieb erzeugen. Damit diese Kohleabriebteilchen nicht in das Gehäuse 1 gelangen, ist das Gehäuse des Motors 3 gegenüber der Wandung des Aufnahmeraumes 17 abgedichtet, vorzugsweise mit 0-Ringen.

Eine der Schrauben 47, mit denen der Abschlußdeckel 21 am Gehäuse 1 befestigt wird, ist länger ausgebildet als die übrigen Schrauben 47. Die längere Schraube 47 wird in eine stirnseitige Gewindebohrung 48 des Motorgehäuses geschraubt. Diese längere Schraube 47 kann als Zugschraube und Demontagehilfe verwendet werden, wenn das Motorgehäuse im Aufnahmeraum 17 hängen bleiben sollte. In diesem Falle wird nach Lösen sämtlicher Schrauben 47 der Abschlußdeckel 21 oder der Griff 13 vom Gehäuse 1 abgenommen und anschließend die längere Schraube in die Gewindebohrung 48 des Motorgehäuses geschraubt. Diese Schraube kann von außen erfaßt werden, so daß sich dann der Motor 3 mit Hilfe dieser Zugschraube aus dem Gehäuse 1 einfach herausziehen läßt.

Während des Schraubvorganges erzeugt der Meßwertaufnehmer 5 ein Ausgangssignal, das einem Geberverstärker 49 (Fig. 7) zugeführt wird. Er verstärkt das vom Meßwertaufnehmer 5 gelieferte Signal und führt es einer Auswerteeinheit 50 zu. Sie vergleicht den vom Meßwertaufnehmer 5 ermittelten Ist-Wert mit einem vorgegebenen Soll-Wert, der über die Potentiometer 12 eingegeben wird. Mit dem einen Potentiometer kann der Soll-Wert des Drehmomentes vorgegeben werden, mit dem der Schrauber bis zum Anlegen des Schraubenkopfes oder der Mutter auf dem zu verschraubenden Teil geschraubt wird. Mit dem anderen Potentiometer kann das Anzugsdrehmoment eingestellt werden, mit dem die Schrauben oder Muttern angezogen werden sollen. Wenn der Ist-Wert des Drehmomentes den vorgegebenen Soll-Wert des Drehmomentes erreicht hat, gibt die Auswerteeinheit 50 ein Ausgangssignal ab. Dieses Ausgangssignal wird einer Schaltsteuerelektronik 53 zugeführt, die ihrerseits ein Ausgangssignal an eine Regelkreisschaltung 54 gibt. Sie sorgt dafür, daß die Drehrichtung des Schraubermotors umgekehrt wird. Das Ausgangssignal der Regelkreisschaltung 54 wird einer Endstufe 55 zugeführt, die eine 4Q-MOS-Power-Endstufe ist. Deren Ausgangssignal wird dann zur Drehrichtungsumkehr des Schraubermotor herangezogen.

Der Geberverstärker 49, die Auswerteeinheit 50, die Schaltsteuerelektronik 53, die Regelkreisschaltung 54 und die Endstufe 55 werden von einem Versorgungsteil 56 mit der erforderlichen Spannung versorgt. Die Schaltsteuerelektronik hat einen Auswerteausgang 57, einen Starteingang 58 und einen Eingang für die Drehmomentumschaltung 59. Am Auswerteausgang 57 läßt sich der jeweilige Drehmomentwert erfassen. Mit dem Starteingang 58 kann der Motor 3 der Spindel gestoppt bzw. gestartet werden. Mit der Drehmomentumschaltung 59 kann das jeweilige Anzugsdrehmoment eingestellt werden.

Nach Erhalten des Startsignals an der Schaltsteuerelektronik 53 wird über die Regelkreisschaltung 54 an die Endstufe 55 ein zum Drehen des Motors 3 bzw. der Antriebswelle 6, 6a notwendiges Signal gegeben. Im Ausführungsbeispiel dreht die Antriebswelle 6, 6a rechts, wobei die Schraube oder die Mutter eingeschraubt wird. Der Meßwertaufnehmer 5 mißt während des Schraubvorganges das Drehmoment und gibt entsprechend dem jeweiligen Ist-Drehmoment Signale an den Geberverstärker 49, der diese Signale verstärkt und an die Auswerteeinheit 50 gibt. Die Auswerteeinheit 50 vergleicht den Ist-Wert des Drehmomentes mit dem Soll-Wert des Drehmomentes, der mit den Potentiometern 12 eingestellt wird. Wenn das vorgegebene Soll-Drehmoment erreicht ist, gibt die Auswerteeinheit 50 ein Schaltsignal an die Schaltsteuerelektronik 53.

Die Regelkreisschaltung 54 (Fig. 8) hat einen Differenzverstärker 60 und einen Halbleiterschalter 61, der an den Ausgang des Differenzverstärkers 60 angeschlossen ist. Der Motor 3 des Schraubers ist ein Gleichstrommotor, dessen Ankerspannung direkt abgegriffen und dem Differenzverstärker 60 zugeführt wird. Solange die Antriebswelle 6, 6a zum Anziehen der Schrauben oder Muttern rechts dreht, liegt am Differenzverstärker 60 ein Minus-Potential an. Das negative Ausgangssignal des Differenzverstärkers 60 wird dem Halbleiterschalter 61 zugeführt.

Sobald die Auswerteeinheit 50 feststellt, daß das Ist-Drehmoment dem Soll-Drehmoment entspricht, gibt die Auswerteeinheit 50 ein Signal an die Schaltsteuerelektronik 53, die dann ein Ausganssignal an den Halbleiterschalter 61 der Regelkreisschaltung 54 abgibt. Der Halbleiterschalter 61 wird umgeschaltet, so daß die Regelkreisschaltung nunmehr das Minussignal des Differenzverstärkers 60 erhält. Die Regelkreisschaltung 54 gibt dann ein entsprechendes Signal über die Endstufe 55 an den Motor 3 derart ab, daß er abgebremst wird. Der Motor 3 wird dadurch in seiner Drehzahl so weit herabgesetzt, bis sie den Wert 0 erreicht. Dieser Bremsvorgang erfolgt innerhalb kürzester Zeit, weil mit dem Halbleiterschalter 61 schlagartig umgeschaltet wird und die Endstufe 55 schon bei geringen Spannungen bzw. Leistungen schalten kann. Dies wird dadurch erreicht, daß als Endstufe vorzugsweise eine 4Q-MOS-Power-Endstufe verwendet wird, deren Transistoren extrem schnell reagieren. Auch für den Halbleiterschalter 61 werden vorzugsweise schnell reagierende MOS-Transistoren verwendet. Für den beschriebenen Bremsvorgang des Motors 3 wird also die Ankerspannung herangezogen, mit der genauer als mit dem Strom der Abschaltvorgang durchgeführt werden kann. Insbesondere ist durch die beschriebene Ausbildung sichergestellt, daß der Schrauber 3 sofort bei Erreichen des eingestellten Grenzdrehmomentes abschaltet und keinen Nachlauf hat. Dadurch werden die Schrauben oder Muttern mit dem gewünschten vorgegebenen Soll-Wert-Drehmoment angezogen. Über die Umschaltung des Halbleiterschalters 61 wird auf den Motor 3 ein Gegendrehmoment aufgebracht, das zum raschen und genauen Abschalten des Motors führt.

Die gesamte Steuerelektronik 2 ist bei den Ausführungsbeispielen nach den Fig. 1 bis 8 im Aufnahmeraum 16 untergebracht.

## Patentansprüche

1. Schrauber mit einem Gehäuse (1), in dem ein Elektromotor (3), eine elektrische Steuerung (2) und ein Getriebe (4) angeordnet ist, welches eine Abtriebswelle (6) für ein Schraubwerkzeug antreibt,
dadurch gekennzeichnet, daß das Gehäuse (1) zwei Aufnahmeräume (16, 17) aufweist, die durch eine weitgehend über die ganze Länge des Gehäuses (1) sich erstreckende Zwischenwand (18) voneinander getrennt sind und nur über eine Öffnung (22) miteinander in Verbindung stehen, wobei in dem einen Aufnahmeraum (17) der Elektromotor (3) und das Getriebe (4) und in dem anderen Aufnahmeraum (16) die elektrische Steuerung (2) aufgenommen ist, und daß das Gehäuse (1) und die einstückig mit dem Gehäuse (1) ausgebildete Zwischenwand (18) zusammen mit auf der Außenseite des Gehäuses (1) angeordneten Kühlrippen (15) aus einem Strangpreßprofilteil gebildet ist.

2. Schrauber nach Anspruch 1,
dadurch gekennzeichnet, daß der Aufnahmeraum (17) für das Getriebe (4) und den Elektromotor (3) kreisförmigen Querschnitt hat.

3. Schrauber nach Anspruch 1 oder 2,
dadurch gekennzeichnet, daß der Aufnahmeraum (16) für die Steuerung (2) rechteckigen Querschnitt hat.

4. Schrauber nach einem der Ansprüche 1 bis 3,
dadurch gekennzeichnet, daß das Gehäuse (1) im Bereich des einen Aufnahmeraumes (16) schmaler ist als im Bereich des anderen Aufnahmeraumes (17).

5. Schrauber nach einem der Ansprüche 1 bis 4,
dadurch gekennzeichnet, daß der eine Aufnahmeraum (17) einen Anschlag (23) für den Elektromotor (3) aufweist.

6. Schrauber nach Anspruch 5,
dadurch gekennzeichnet, daß der Anschlag (23) ein Absatz in der Wandung des einen Aufnahmeraumes (17) ist.

7. Schrauber nach einem der Ansprüche 1 bis 6,
dadurch gekennzeichnet, daß der Elektromotor (3) in seiner Einbaulage im Aufnahmeraum (17) in einer Achsrichtung federnd abgestützt ist.

8. Schrauber nach Anspruch 7,
dadurch gekennzeichnet, daß der Elektromotor (3) zwischen dem Getriebe (4) und mindestens einer Druckfeder (25) liegt.

9. Schrauber nach Anspruch 8,
dadurch gekennzeichnet, daß sich die Druckfeder (25) am Elektromotor (3) und an einem Abschlußdeckel (21) des Gehäuses (1) abstützt.

10. Schrauber nach Anspruch 9,
dadurch gekennzeichnet, daß die Druckfeder (25) über eine Distanzhülse (26) am Abschlußdeckel (21) abgestützt ist.

11. Schrauber nach Anspruch 10,
dadurch gekennzeichnet, daß die Distanzhülse (26) eine Axialsicherung (29) für die Druckfeder (25) aufweist, die vorzugsweise in eine Vertiefung (30) des Elektromotorgehäuses ragt.

12. Schrauber nach Anspruch 11,
dadurch gekennzeichnet, daß in der Vertiefung (30) eine axiale Gewindebohrung (48) für eine Zugschraube (47) mündet.

13. Schrauber nach einem der Ansprüche 10 bis 12,
dadurch gekennzeichnet, daß die Distanzhülse (26) in ihrem Boden (27) eine Öffnung für eine Steckbuchse (9) aufweist, die deckungsgleich mit einer Steckbuchsenöffnung (34) im Abschlußdeckel (21) liegt.

14. Schrauber nach Anspruch 13,
dadurch gekennzeichnet, daß die Steckbuchse (9) zwischen dem Abschlußdeckel (21) und der Distanzhülse (26) gehalten ist.

15. Schrauber nach einem der Ansprüche 13 oder 14,
dadurch gekennzeichnet, daß die Distanzhülse (26) Zentrierglieder (42, 45 für die Steckbuchse (9) aufweist.

16. Schrauber nach einem der Ansprüche 1 bis 15,
dadurch gekennzeichnet, daß das Getriebegehäuse und das Elektromotorgehäuse über Formschlußglieder (36, 37) miteinander verbunden sind.

17. Schrauber nach Anspruch 16,
dadurch gekennzeichnet, daß das Getriebegehäuse axial vorstehende Zungen als Formschlußglieder (36) aufweist, die in Vertiefungen (37) im Elektromotorgehäuse eingreifen.

## Claims

1. Screwing tool with a housing (1), in which an electric motor (3), an electric control (2) and a gear unit (4) is located, which drives an output shaft (6) for a screwing implement, characterised in that the housing (1) comprises two receiving chambers (16, 17), which are separated from each other by an intermediate wall (18) extending largely over the entire length of the housing (1) and are connected to each other solely by way of one opening (22), the electric motor (3) and the gear unit (4) being accommodated in one receiving chamber (17) and the electric control (2) being accommodated in the other receiving chamber (16), and that the housing (1) and the intermediate wall (18) constructed in one piece with the housing (1), together with cooling ribs (15) located on the outside of the housing (1), is formed from an extruded sectional member.

2. Screwing tool according to Claim 1, characterised in that the receiving chamber (17) for the gear unit (4) and the electric motor (3) has a circular cross-section.

3. Screwing tool according to Claim 1 or 2, characterised in that the receiving chamber (16) for the control (2) has a rectangular cross-section.

4. Screwing tool according to one of Claims 1 to 3, characterised in that in the region of one receiving chamber (16), the housing (1) is narrower than in the region of the other receiving chamber (17).

5. Screwing tool according to one of Claims 1 to 4, characterised in that one receiving chamber (17) comprises a stop (23) for the electric motor (3).

6. Screwing tool according to Claim 5, characterised in that the stop (23) is a shoulder in the wall of one receiving chamber (17).

7. Screwing tool according to one of Claims 1 to 6, characterised in that in its installed position in the receiving chamber (17), the electric motor (3) is supported resiliently in one axial direction.

8. Screwing tool according to Claim 7, characterised in that the electric motor (3) is located between the gear unit (4) and at least one compression spring (25).

9. Screwing tool according to Claim 8, characterised in that the compression spring (25) is supported against the electric motor (3) and against a closing cover (21) of the housing (1).

10. Screwing tool according to Claim 9, characterised in that the compression spring (25) is supported against the closing cover (21) by way of a spacer sleeve (26).

11. Screwing tool according to Claim 10, characterised in that the spacer sleeve (26) comprises an axial fastener (29) for the compression spring (25), which preferably projects into a recess (30) of the electric motor housing.

12. Screwing tool according to Claim 11, characterised in that opening into the recess (30) is an axial tapped hole (48) for a draw-in bolt (47).

13. Screwing tool according to one of Claims 10 to 12, characterised in that in its space (27) the spacer sleeve (26) comprises an opening for a plug socket (9), which lies congruent with a plug socket opening (34) in the closing cover (21).

14. Screwing tool according to Claim 13, characterised in that the plug socket (9) is held between the closing cover (21) and the spacer sleeve (26).

15. Screwing tool according to one of Claims 13 or 14, characterised in that the spacer sleeve (26) comprises centering members (42, 45) for the plug socket (9).

16. Screwing tool according to one of Claims 1 to 15, characterised in that the gear unit housing and the electric motor housing are connected to each other by way of form-locking members (36, 37).

17. Screwing tool according to Claim 16, characterised in that the gear unit housing comprises axially projecting tongues as form-locking members (36), which engage in recesses (37) in the electric motor housing.

## Revendications

1. Outil de vissage, comprenant un boîtier (1) dans lequel est disposé un moteur électrique (3), une commande électrique (2) et un engrenage (4) qui entraîne un arbre de sortie (6), **caractérisé en ce** que le boîtier (1) comprend deux logements (16, 17) qui sont séparés par une cloison (18) s'étendant dans une large mesure sur toute la longueur du boîtier (1) et ne communiquent que par l'intermédiaire d'une ouverture (22), l'un des logements (17) abritant le moteur électrique (3) et l'engrenage (4) et l'autre logement (16), la commande électrique (2); et que le boîtier (1) et la cloison (18) conformée en une seule pièce avec ledit boîtier (1) sont réalisés, conjointement avec les ailettes de refroidissement (15) disposées sur la face extérieure du boîtier (1), à partir d'un profilé extrudé.

2. Outil de vissage selon la revendication 1, caractérisé en ce que le logement (17) pour l'engrenage (4) et le moteur électrique (3) présente une section transversale circulaire.

3. Outil de vissage selon l'une des revendications 1 ou 2, caractérisé en ce que le logement (16) pour la commande (2) présente une section transversale rectangulaire.

4. Outil de vissage selon l'une des revendications 1 à 3, caractérisé en ce que le boîtier (1) est plus étroit dans la région de l'un des logements (16) que dans la région de l'autre logement (17).

5. Outil de vissage selon l'une des revendications 1 à 4, caractérisé en ce que l'un des logements (17) comprend une butée (23) pour le moteur électrique (3).

6. Outil de vissage selon la revendication 5, caractérisé en ce que la butée (23) est un retrait dans la paroi de l'un des logements (17).

7. Outil de vissage selon l'une des revendications 1 à 6, caractérisé en ce que, dans sa position de montage dans le logement (17), le moteur électrique (3) est maintenu élastiquement dans une direction axiale.

8. Outil de vissage selon la revendication 7, caractérisé en ce que le moteur électrique (3) est placé entre l'engrenage (4) et au moins un ressort de pression (25).

9. Outil de vissage selon la revendication 8, caractérisé en ce que le ressort de pression (25) prend appui sur le moteur électrique (3) et sur un couvercle de fermeture (21) du boîtier (1).

10. Outil de vissage selon la revendication 9, caractérisé en ce que le ressort de pression (25) s'appuie sur le couvercle de fermeture (21) par l'intermédiaire d'une douille d'écartement (26).

11. Outil de vissage selon la revendication 10, caractérisé en ce que la douille d'écartement (26) comporte un blocage axial (29) pour le ressort de pression (25) qui dépasse de préférence dans un creux (30) du carter du moteur électrique.

12. Outil de vissage selon la revendication 11, caractérisé en ce qu'un alésage taraudé axial (48) pour une vis de tension (47) débouche dans le creux (30).

13. Outil de vissage selon l'une des revendications 10 à 12, caractérisé en ce que le fond (27) de la douille d'écartement (26) présente une ouverture pour une fiche femelle (9) qui coïncide avec une ouverture de fiche femelle (34) dans le couvercle de fermeture (21).

14. Outil de vissage selon la revendication 13, caractérisé en ce que la fiche femelle (9) est maintenue entre le couvercle de fermeture (21) et la douille d'écartement (26).

15. Outil de vissage selon l'une des revendications 13 ou 14, caractérisé en ce que la douille d'écartement (26) comprend des éléments de centrage (42, 45) pour la fiche femelle (9).

16. Outil de vissage selon l'une des revendications 1 à 15, caractérisé en ce que le carter de l'engrenage et le carter du moteur électrique sont raccordés l'un à l'autre par l'intermédiaire d'éléments à engagement positif (36, 37).

17. Outil de vissage selon la revendication 16, caractérisé en ce que le carter de l'engrenage présente comme éléments à engagement positif (36) des languettes dépassant dans le sens axial et s'engageant dans des creux (37) ménagés dans le carter du moteur électrique.
